# EUROPÄISCHE PATENTSCHRIFT

(11) **EP 1 765 136 B1**
(45) Veröffentlichungstag und Bekanntmachung des Hinweises auf die Patenterteilung: **03.04.2013**
(21) Anmeldenummer: 05756685.3
(22) Anmeldetag: 01.07.2005
(51) Int. Cl.: A47L 15/42

(54) **GESCHIRRSPÜHLER MIT ZERKLEINERUNGSVORRICHTUNG**
DISHWASHER WITH COMMINUTION DEVICE
LAVE-VAISSELLE AVEC DISPOSITIF DE BROYAGE

(30) Priorität: 02.07.2004 US 882197
(43) Veröffentlichungstag der Anmeldung: 28.03.2007
(73) Patentinhaber: BSH Bosch und Siemens Hausgeräte GmbH, 81739 München (DE)
(72) Erfinder: EIERMANN, Rüdiger, 89428 Sygenstein (DE); HÖRANDEL, Steffen, 89407 Dillingen (DE); ROSENBAUER, Michael, 86756 Reimlingen (DE); ROSSTEUSCHER, Hans-Dieter, 89537 Hürben (DE); EDWARDS, James Michael, Newport, North Carolina 28570 (US)
(86) Internationale Anmeldenummer: PCT/EP2005/053151
(87) Internationale Veröffentlichungsnummer: WO 2006/003187

(56) Entgegenhaltungen:
- EP-A- 1 057 445
- US-A- 3 434 671
- US-A- 4 228 962

## Beschreibung

Gegenstand der Erfindung ist ein Geschirrspüler mit einer Vorrichtung zum Zerkleinern von Spülrückständen.

Beim Reinigen von Spülgut in einem Geschirrspüler fallen üblicherweise Spülrückstände an, die sich am Boden des Geschirrspülers sammeln. Ein Teil der Spülrückstände ist dabei oft zu grob oder zu schwer, so dass er nach dem Spülvorgang nicht zusammen mit der verbrauchten Spülflotte über die Laugenpumpe aus dem Geschirrspüler abtransportiert werden kann. Infolgedessen lagern sich diese groben Spülrückstände in den Transportwegen der Spülflüssigkeit ab oder setzen die im Geschirrspüler vorhandenen Siebe zu, was den Betrieb des Geschirrspülers stark beeinträchtigen kann.

Zur Beseitigung dieses Problems sind bereits Siebeinrichtungen bekannt, die aus dem Geschirrspüler entnommen, gereinigt und wieder eingesetzt werden können. Solche Siebeinrichtungen haben den Nachteil, dass der Reinigungsvorgang für den Benutzer unangenehm ist. Ferner wird der Reinigungsvorgang häufig vergessen oder zu selten durchgeführt, so dass ein einwandfreier Betrieb des Geschirrspülers aufgrund der Verstopfung der Siebeinrichtungen und der Behinderung in den Transportwegen der Spülflüssigkeit nicht mehr gewährleistet ist, was das Spülergebnis nachteilig beeinträchtigt und im Extremfall bis zur Zerstörung des Geschirrspülers führen kann.

Bei bekannten Geschirrspülern ist eine Zerkleinerungsvorrichtung (Häcksler) vorgesehen, mit deren Hilfe die während des Spülvorgangs im Geschirrspüler anfallenden Spülrückstände soweit zerkleinert werden, dass sie im zerkleinerten Zustand zusammen mit der verbrauchten Spülflotte über die Laugenpumpe aus dem Geschirrspüler abtransportiert werden können. Die bekannten Zerkleinerungsvorrichtungen haben jedoch den Nachteil, dass sie in manchen Fällen von einem separaten Motor angetrieben werden. Da die Motoren einer der kostenintensivsten Komponenten in einem Geschirrspüler sind, stellen sie einen großen Anteil an den Gesamtherstellungskosten eines Geschirrspülers dar. Jeder zusätzliche Motor erhöht folglich die Herstellungskosten eines Geschirrspülers sowie die Gefahr einer Betriebsstörung.

Bei anderen bekannten Geschirrspülmaschine mit Zerkleinerungsvorrichtungen erfolgt der Antrieb der Zerkleinerungsvorrichtung über die Umwälzpumpe der Geschirrspülmaschine. Der Antrieb der Zerkleinerungsvorrichtung über die Umwälzpumpe hat jedoch den Nachteil, dass die Zerkleinerungsvorrichtung nur während des Betriebs der Umwälzpumpe angetrieben wird und damit eine Zerkleinerung der Spülrückstände nur während des Spülvorgangs erfolgt, da während des Abpumpvorgangs, bei dem die verbrauchte Spülflüssigkeit über die Laugenpumpe aus dem Geschirrspüler abgepumpt wird, die Umwälzpumpe in der Regel außer Betrieb ist. Dies bringt ferner den Nachteil mit sich, dass sich die Spülrückstände beim Spülbetrieb nicht in unzerkleinerter Form am Boden des Spülbehälters ansammeln können, sondern während des Betriebs der Umwälzpumpe zerkleinert und mit der Spülflüssigkeit umgewälzt werden.

Beispielsweise aus der US 3 434 671 A, der EP 1 057 445 A2 oder der US 4 228 962 A sind auch Geschirrspülmaschinen bekannt, bei welchen eine Zerkleinerungsvorrichtung mit Hilfe einer kombinierten Umwälz- und Laugenpumpe angetrieben wird.

Aufgabe der vorliegenden Erfindung ist es daher, einen Geschirrspüler mit einer Zerkleinerungsvorrichtung bei geringen Herstellungskosten bereitzustellen, mit der es möglich ist, den beim Spülbetrieb anfallenden Grobschmutz auf einfache Weise in der Geschirrspülmaschine beim Abpumpen der Spülflüssigkeit zu zerkleinern und aus dem Geschirrspüler abzutransportieren. Die vorliegende Erfindung soll ferner die Gefahr des Verstopfens der im Geschirrspüler vorhandenen Siebe, insbesondere im Bereich des Siphons und der Leitungen zum Abpumpen der Spülflüssigkeit reduzieren.

Diese Aufgabe wird durch den erfindungsgemäßen Geschirrspüler mit den Merkmalen gemäß Anspruch 1 gelöst. Vorteilhafte Weiterbildungen der vorliegenden Erfindung sind in den Unteransprüchen 2 bis 10 gekennzeichnet.

Beim erfindungsgemäßen Geschirrspüler ist eine Laugenpumpe zum Abpumpen der Spülflüssigkeit aus dem Geschirrspüler und eine Zerkleinerungsvorrichtung zum Zerkleinern von Spülrückständen vorgesehen, wobei die Zerkleinerungsvorrichtung durch die Laugenpumpe angetrieben wird.

Der Geschirrspüler mit einer Zerkleinerungsvorrichtung gemäß der vorliegenden Erfindung hat den Vorteil, dass die Zerkleinerungsvorrichtung auf einfache und effiziente Weise angetrieben wird, was sowohl eine kostengünstige Herstellung des Geschirrspülers ermöglicht als auch die Betriebssicherheit der Geschirrspülmaschine verbessert. Durch den Antrieb der Zerkleinerungsvorrichtung über die Laugenpumpe, wird der anfallende Grobschmutz in der Geschirrspülmaschine soweit zerkleinert, dass dieser zusammen mit der verbrauchten Spülflüssigkeit aus der Geschirrspülmaschine abtransportiert werden kann. Auf diese Weise wird sowohl das Spülergebnis als auch die Wartungsfreundlichkeit der Geschirrspülmaschine verbessert.

Der Geschirrspüler mit einer Zerkleinerungsvorrichtung gemäß der vorliegenden Erfindung hat ferner den Vorteil, dass die Zerkleinerungsvorrichtung nur während des Betriebs der Laugenpumpe angetrieben wird und damit eine Zerkleinerung der Spülrückstände nicht während des Spülvorgangs, sondern nur während des Abpumpvorgangs erfolgt, bei dem die verbrauchte Spülflüssigkeit über die Laugenpumpe aus dem Geschirrspüler abgepumpt wird. Dies hat zur Folge, dass sich die Spülrückstände beim Spülbetrieb in unzerkleinerter Form am Boden des Spülbehälters ansammeln können und nicht während des Betriebs der Umwälzpumpe mit der Spülflüssigkeit zerkleinert und umgewälzt werden. Dadurch wird die Gefahr des Verstopfens der im Geschirrspüler vorhandenen Siebe, insbesondere in den Transportwegen der Spülflüssigkeit sowie im Bereich des Siphons und der Leitungen zum Abpumpen der Spülflüssigkeit verringert. Es ist darüber hinaus möglich, eine Geschirrspülmaschine mit einer Zerkleinerungsvorrichtung gemäß der vorliegenden Erfindung auf einfache Weise nachzurüsten.

Die Zerkleinerungsvorrichtung umfasst beispielsweise ein Zerkleinerungsmesser oder eine Anzahl von Zerkleinerungsmessern, die durch die Laugenpumpe in Bewegung, vorzugsweise in eine Rotationsbewegung mit hohen Umdrehungen versetzt werden, um die angesammelten Spülrückstände zu zerkleinern. In zerkleinerter Form können die Spülrückstände dann über die Laugenpumpe beim Abpumpen der verbrauchten Spülflüssigkeit aus dem Geschirrspüler abtransportiert werden.

Bei einer besonders vorteilhaften Ausführungsform der vorliegenden Erfindung ist die Zerkleinerungsvorrichtung innerhalb eines Ansaugkanals angeordnet, durch den die Spülflüssigkeit aus dem Geschirrspüler abgepumpt wird. Der Ansaugkanal befindet sich zwischen dem Spülbehälter der Geschirrspülmaschine und der Abwasserleitung, über die verbrauchte Spülflüssigkeit aus dem Geschirrspüler abtransportiert wird, so dass die Spülflüssigkeit beim Abpumpvorgang die Zerkleinerungsvorrichtung jedenfalls passieren muss, wobei die darin mitgeführten Spülrückstände zerkleinert werden.

Um sicherzustellen, dass keine Spülrückstände die Zerkleinerungsvorrichtung unzerkleinert passieren, kann bezüglich der Flussrichtung der Spülflüssigkeit im Ansaugkanal hinter der Zerkleinerungsvorrichtung ein Sieb angeordnet werden. Das Sieb hält grobe Spülrückstände, die während des Abpumpbetriebs mit der verbrauchten Spülflüssigkeit durch den Ansaugkanal strömen, solange zurück bis sie von der Zerkleinerungsvorrichtung ausreichend zerkleinert worden sind, dass sie das Sieb passieren und durch die Abwasserleitung abtransportiert werden können. Dadurch wird auch verhindert, dass die Abwasserleitung durch grobe Spülrückstände verstopft wird.

Bei einer weiteren vorteilhaften Ausführungsform der vorliegenden Erfindung ist das bezüglich der Flussrichtung der Spülflüssigkeit im Ansaugkanal hinter der Zerkleinerungsvorrichtung angeordnete Sieb als Matrize ausgebildet, die mit der Zerkleinerungsvorrichtung zusammenwirkt, um die Spülrückstände im Ansaugkanal zu zerkleinern. Zusätzlich kann das als Matrize ausgebildete Sieb, eine Gitterstruktur aufweisen, die aus einem widerstandsfähigen Material und mit scharfen Kanten ausgebildet ist, die mit der Zerkleinerungsvorrichtung zusammenwirken, um die Spülrückstände zu zerkleinern. Vorzugsweise besteht zumindest die Gitterstruktur des als Matrize ausgebildeten Siebs im wesentlichen aus Metall, so dass die Schärfe der Kanten über eine längeren Betriebzeit erhalten bleibt.

Die Zusammenwirkung der Zerkleinerungsvorrichtung und des als Matrize ausgebildeten Siebs erfolgt beispielsweise in der Form, dass die Zerkleinerungsmesser der Zerkleinerungsvorrichtung nur in einem geringen Abstand von dem Sieb rotieren, wobei die Rotationsebene der Zerkleinerungsmesser im wesentlichen parallel zur Ebene des Siebes ausgerichtet ist. Das Sieb kann aber auch so angeordnet sein, dass die Zerkleinerungsmesser mit dem Sieb in Kontakt stehen und die Zerkleinerungsmesser das Sieb während ihrer Rotationsbewegung überstreichen. Auf diese Weise werden die Spülrückstände zwischen dem Zerkleinerungsmesser und dem Sieb durch die Zusammenwirkung der Schneidkante des rotierenden Zerkleinerungsmessers und die scharfen Kanten des feststehenden Siebs gleichermaßen zerschnitten.

Von besonderem Vorteil ist es, wenn der Antrieb der Zerkleinerungsvorrichtung über das Flügelrad der Laugenpumpe erfolgt. Durch das Flügelrad der Laugenpumpe wird die Spülflüssigkeit aus der Geschirrspülmaschine transportiert, d.h. über den Ansaugkanal in die dafür vorgesehenen Abwasserwege abgepumpt. Das Flügelrad der Laugenpumpe dreht sich infolgedessen mit hohen Umdrehungen. Da auch die Zerkleinerungsvorrichtung zur Erzielung einer guten Zerkleinerungswirkung vorzugsweise mit hohen Umdrehungen betrieben wird, eignet sich das Flügelrad der Laugenpumpe besonders für den Antrieb der Zerkleinerungsvorrichtung, ohne dass ein Getriebe dazwischen vorgesehen werden muss.

Der Antrieb zwischen der Zerkleinerungsvorrichtung und der Laugenpumpe wird vorzugsweise mittels einer starren Antriebswelle hergestellt. Dadurch kann sowohl ein baulicher Abstand zwischen der Zerkleinerungsvorrichtung und der Laugenpumpe erreicht werden als auch eine möglichstrverlustfreie Kraftübertragung erfolgen. Dabei ist die Antriebswelle zwischen der Zerkleinerungsvorrichtung und der Laugenpumpe zweckmäßigerweise an der Nabe des Flügelrads der Laugenpumpe angekoppelt.

Im Folgenden wird die vorliegende Erfindung anhand eines Ausführungsbeispiels unter Bezugnahme auf die Zeichnung näher erläutert. Die Zeichnung zeigt eine schematisch Darstellung der wesentlichen Bauteile einer Zerkleinerungsvorrichtung, wie sie in einem Geschirrspüler gemäß der vorliegenden Erfindung angeordnet sein können.

Im Allgemeinen umfasst eine Geschirrspülmaschine einen Spülbehälter (nicht dargestellt), in dem sich das Spülgut befindet und der durch einen Pumpentopf (nicht dargestellt) nach unten abgeschlossen ist. Während des Spülbetriebs fließt die Spülflüssigkeit im Spülbehälter nach unten und sammelt sich am Boden des Pumpentopfes. Von dort wird die Spülflüssigkeit entweder beim Spülbetrieb von der Umwälzpumpe (nicht dargestellt) wieder in die Transportwege für die Spülflüssigkeit gepumpt oder beim Abpumpbetrieb durch einen Ansaugkanal 7 über die Laugenpumpe 1 aus dem Geschirrspüler über eine Abwasserleitung (nicht dargestellt) abtransportiert.

Während der Vorspülphase und der Reinigungsvorgänge sammeln sich im unteren Bereich des Pumpentopfes und im Ansaugkanal 7 grobe Spülrückstände 8 an, die beim Abpumpen der verbrauchten Spülflüssigkeit nicht über die Laugenpumpe in die Abwasserleitung aus dem Geschirrspüler abtransportiert werden können. Im Ansaugkanal 7 befinden sich daher Zerkleinerungsmesser 4 einer Zerkleinerungsvorrichtung, die über die Laugenpumpe 1 in eine Rotationsbewegung mit hohen Umdrehungen versetzt werden können, um die angesammelten Spülrückstände 8 zu zerkleinern. In zerkleinerter Form können die Spülrückstände 8 dann durch den Ansaugkanal 7 über die Laugenpumpe 1 beim Abpumpen der verbrauchten Spülflüssigkeit in die Abwasserleitung aus dem Geschirrspüler abtransportiert werden.

Der Antrieb der Zerkleinerungsvorrichtung 4 erfolgt über eine Antriebsachse 3, deren erstes Ende mit der Nabe des Flügelrads 2 der Laugenpumpe 1 fest gekoppelt ist und deren zweites Ende in den Ansaugkanal 7 hineinragt und mit Zerkleinerungsmessern 4 bestückt ist. Während des Spülbetriebs befindet sich die Laugenpumpe 1 und damit auch die Zerkleinerungsvorrichtung 4 außer Betrieb. Während des Abpumpvorgangs, bei dem die Laugenpumpe 1 die verbrauchte Spülflüssigkeit aus dem Geschirrspüler abpumpt, wird das Flügelrad 2 von der Laugenpumpe 1 angetrieben und dabei in eine Rotationsbewegung mit hohen Umdrehungen gebracht, wobei durch die direkte Kopplung des Flügelrads 2 mit der Antriebsachse 3 die Zerkleinerungsmesser 4 in die gleiche Rotation mit hohen Umdrehungen versetzt werden.

In der Zeichnung ist die Flussrichtung A der Spülflüssigkeit im Ansaugkanal 7 während des Abpumpvorgangs durch den Pfeil A angedeutet. Im Ansaugkanal 7 ist bezüglich der Flussrichtung A der Spülflüssigkeit hinter der Zerkleinerungsvorrichtung 4 gelegen ein Sieb 5 angeordnet, das als Matrize ausgebildet ist. Die Matrize 5 weist in dem von Spülflüssigkeit durchflossenen Bereich eine Gitterstruktur auf, die im wesentlichen aus Metall oder einem anderen widerstandsfähigen Material besteht und mit scharfen Kanten ausgebildet ist, die mit der Zerkleinerungsvorrichtung 4 zusammenwirken, um die Spülrückstände 8 im Ansaugkanal 7 zu zerkleinern.

Bei dem in der Zeichnung dargestellten Ausführungsbeispiel erfolgt die Zusammenwirkung der Zerkleinerungsvorrichtung 4 und des als Matrize ausgebildeten Siebs 5 in der Form, dass die Zerkleinerungsmesser 4 mit dem Sieb 5 in Kontakt stehen und die Zerkleinerungsmesser 4 die Matrize 5 während ihrer Rotationsbewegung überstreichen. Auf diese Weise werden die Spülrückstände 8 zwischen den Zerkleinerungsmessern 4 und dem Sieb 5 durch die Zusammenwirkung der Schneidkante des rotierenden Zerkleinerungsmessern 4 und den scharfen Kanten des feststehenden Siebs 5 gleichermaßen zerschnitten.

Im Ansaugkanal 7 ist ferner bezüglich der Flussrichtung A der Spülflüssigkeit vor der Zerkleinerungsvorrichtung 4 gelegen ein Grobsieb 6 angeordnet. Mit Hilfe des vor der Zerkleinerungsvorrichtung angeordneten Grobsiebs 6 können größere Spülrückstände solange zurückgehalten werden bis sie von der Zerkleinerungsvorrichtung 4 ausreichend zerkleinert worden sind. Dies geschieht, indem die Zerkleinerungsvorrichtung 4 nur diejenigen Teile der Spülrückstände 8 erfasst und zerkleinert, die durch das Grobsieb 6 hindurch in den Wirkungsbereich der Zerkleinerungsvorrichtung 4 ragen. In dem Maße, in dem die Zerkleinerungsvorrichtung 4 die durch das Grobsieb 6 hindurchragenden Teile der Spülrückstände 8 zerkleinert, können weitere Teile der Spülrückstände 8 durch das Grobsieb 6 dringen und in den Wirkungsbereich der Zerkleinerungsvorrichtung 4 gelangen. Anschließend werden die derart vorzerkleinerten Spülrückstände 7 durch die Zusammenwirkung zwischen der Zerkleinerungsvorrichtung 4 und der Matrize 5 noch weiter zerkleinert, so dass sie auch die Matrize 5 passieren und von der Laugenpumpe 1 durch die Abwasserleitung abtransportiert werden können.

Liste der Bezugszeichen

1 Laugenpumpe

2 Flügelrad der Laugenpumpe 1

3 Antriebswelle der Zerkleinerungsvorrichtung 4

4 Zerkleinerungsvorrichtung bzw. Zerkleinerungsmesser

5 Sieb bzw. Matrize

6 Sieb bzw. Grobsieb

7 Ansaugkanal

8 Spülrückstände

A Flussrichtung der Spülflüssigkeit im Ansaugkanal 7

## Patentansprüche

1. Geschirrspüler mit einer Umwälzpumpe zum Umwälzen der Spülflüssigkeit während eines Spülbetriebs, einer Laugenpumpe (1) zum Abpumpen der Spülflüssigkeit aus dem Geschirrspüler während eines Abpumpbetriebs und einer Zerkleinerungsvorrichtung (4) zum Zerkleinern von Spülrückständer (8), wobei die Zerkleinerungsvorrichtung (4) durch die Laugenpumpe (1) angetrieben wird, so dass eine Zerkleinerung der Spülrückstände (8) nur während des Abpumpvorgangs erfolgt.

2. Geschirrspüler nach Anspruch 1, wobei die Zerkleinerungsvorrichtung (4) mindestens ein Zerkleinerungsmesser (4) umfasst, das durch die Laugenpumpe (1) in Bewegung gebracht und vorzugsweise in eine Rotationsbewegung versetzt werden kann.

3. Geschirrspüler nach einem der Ansprüche 1 oder 2, wobei die Zerkleinerungsvorrichtung (4) innerhalb eines Ansaugkanals (7) angeordnet ist, durch den die Spülflüssigkeit aus dem Geschirrspüler abgepumpt wird.

4. Geschirrspüler nach Anspruch 3, wobei bezüglich der Flussrichtung (A) der Spülflüssigkeit im Ansaugkanal (7) hinter der Zerkleinerungsvorrichtung (4) ein Sieb (5) angeordnet ist.

5. Geschirrspüler nach Anspruch 4, wobei das bezüglich der Flussrichtung (A) der Spülflüssigkeit im Ansaugkanal (7) hinter der Zerkleinerungsvorrichtung (4) angeordnete Sieb (5) als Matrize ausgebildet ist, die mit der Zerkleinerungsvorrichtung (4) zusammenwirkt, um die Spülrückstände (8) im Ansaugkanal (7) zu zerkleinern.

6. Geschirrspüler nach Anspruch 5, wobei das als Matrize ausgebildete Sieb (5), eine Gitterstruktur aufweist, die im wesentlichen aus einem widerstandsfähigen Material, vorzugsweise aus Metall besteht und mit scharfen Kanten ausgebildet ist, die mit der Zerkleinerungsvorrichtung (4) zusammenwirken, um die Spülrückstände (8) im Ansaugkanal (7) zu zerkleinern.

7. Geschirrspüler nach einem der Ansprüche 3 bis 6, wobei bezüglich der Flussrichtung (A) der Spülflüssigkeit im Ansaugkanal (7) vor der Zerkleinerungsvorrichtung (4) ein Sieb (6) angeordnet ist.

8. Geschirrspüler nach einem der vorangehenden Ansprüche, wobei der Antrieb der Zerkleinerungsvorrichtung (4) über ein Flügelrad (2) der Laugenpumpe (1) erfolgt.

9. Geschirrspüler nach einem der vorangehenden Ansprüche, wobei der Antrieb der Zerkleinerungsvorrichtung (4) mittels einer vorzugsweise starren Antriebswelle (3) hergestellt wird.

10. Geschirrspüler nach einem der vorangehenden Ansprüche, wobei die Antriebswelle (3) zwischen der Zerkleinerungsvorrichtung (4) und der Laugenpumpe (1) an der Nabe des Flügelrads (2) der Laugenpumpe (1) angekoppelt ist.

## Claims

1. Dishwasher having a circulation pump for circulating the wash fluid during a wash operation, a drain pump (1) for pumping the wash liquid out of the dishwasher during a drain operation and a comminution device (4) for comminuting wash residues (8), the comminution device (4) being driven by the drain pump (1), so that comminution of the wash residues (8) only takes place during the drain process.

2. Dishwasher according to claim 1, wherein the comminution device (4) comprises at least one comminution blade (4), which can be set in motion by the drain pump (1), preferably rotational motion.

3. Dishwasher according to one of claims 1 or 2, wherein the comminution device (4) is disposed within a suction channel (7), through which the wash fluid is pumped out of the dishwasher.

4. Dishwasher according to claim 3, wherein a filter (5) is disposed in the suction channel (7) behind the comminution device (4) in relation to the flow direction (A) of the wash fluid.

5. Dishwasher according to claim 4, wherein the filter (5) disposed in the suction channel (7) behind the comminution device (4) in relation to the flow direction (A) of the wash fluid is configured as a matrix, which interacts with the comminution device (4) to comminute the wash residues (8) in the suction channel (7).

6. Dishwasher according to claim 5, wherein the filter (5) configured as a matrix has a grid structure, which is made essentially of a resistant material, preferably metal, and is configured with sharp edges, which interact with the comminution device (4) to comminute the wash residues (8) in the suction channel (7).

7. Dishwasher according to one of claims 3 to 6, wherein a filter (6) is disposed in the suction channel (7) in front of the comminution device (4) in relation to the flow direction (A) of the wash fluid.

8. Dishwasher according to one of the preceding claims, wherein the comminution device (4) is driven by way of an impeller (2) of the drain pump (1).

9. Dishwasher according to one of the preceding claims, wherein the comminution device (4) is driven by means of a preferably rigid drive shaft (3).

10. Dishwasher according to one of the preceding claims, wherein the drive shaft (3) is coupled to the hub of the impeller (2) of the drain pump (1) between the comminution device (4) and the drain pump (1).

## Revendications

1. Lave-vaisselle comprenant une pompe de circulation destinée à faire circuler le liquide de lavage pendant un cycle de lavage, une pompe à lessive liquide (1) destinée à évacuer le liquide de lavage hors du lave-vaisselle pendant un cycle de vidange et un dispositif de broyage (4) destiné à broyer les résidus de lavage (8), le dispositif de broyage (4) étant entraîné par la pompe à lessive liquide (1) de sorte qu'un broyage des résidus de lavage (8) est effectué seulement pendant l'opération de vidange.

2. Lave-vaisselle selon la revendication 1, le dispositif de broyage (4) comprenant au moins une lame de broyage (4) qui est mise en mouvement par la pompe à lessive liquide (1) et peut être mise en rotation de préférence dans un mouvement de rotation.

3. Lave-vaisselle selon l'une quelconque des revendications 1 ou 2, le dispositif de broyage (4) étant disposé à l'intérieur d'un canal d'aspiration (7) à travers lequel le liquide de lavage est vidangé hors du lave-vaisselle.

4. Lave-vaisselle selon la revendication 3, un filtre (5) étant disposé en aval du dispositif de broyage (4) par rapport au sens d'écoulement (A) du liquide de lavage dans le canal d'aspiration (7).

5. Lave-vaisselle selon la revendication 4, le filtre (5) disposé en aval du dispositif de broyage (4) par rapport au sens d'écoulement (A) du liquide de lavage dans le canal d'aspiration (7) étant réalisé comme matrice coopérant avec le dispositif de broyage (4) afin de broyer les résidus de lavage (8) dans le canal d'aspiration (7).

6. Lave-vaisselle selon la revendication 5, le filtre (5) réalisé comme matrice présentant une structure en grille qui est essentiellement constituée d'une matière résistante, de préférence en métal, et qui présente des bords tranchants qui coopèrent avec le dispositif de broyage (4) afin de broyer les résidus de lavage (8) dans le canal d'aspiration (7).

7. Lave-vaisselle selon l'une quelconque des revendications 3 à 6, un filtre (6) étant disposé en amont du dispositif de broyage (4) par rapport au sens d'écoulement (A) du liquide de lavage dans le canal d'aspiration (7).

8. Lave-vaisselle selon l'une quelconque des revendications précédentes, l'entraînement du dispositif de broyage (4) étant réalisé par l'intermédiaire d'une roue hélice (2) de la pompe à lessive liquide (1).

9. Lave-vaisselle selon l'une quelconque des revendications précédentes, l'entraînement du dispositif de broyage (4) étant établi de préférence au moyen d'un arbre d'entraînement rigide (3).

10. Lave-vaisselle selon l'une quelconque des revendications précédentes, l'arbre d'entraînement (3) étant couplé au moyeu de la roue-hélice (2) de la pompe à lessive liquide (1) entre le dispositif de broyage (4) et la pompe à lessive liquide (1).
